# EUROPÄISCHE PATENTSCHRIFT

(11) **EP 3 269 900 B1**
(45) Veröffentlichungstag und Bekanntmachung des Hinweises auf die Patenterteilung: **15.05.2019**
(21) Anmeldenummer: 17001140.7
(22) Anmeldetag: 04.07.2017
(51) Int. Cl.: E04H 12/22

(54) **VERBINDUNGSVORRICHTUNG**
CONNECTING DEVICE
DISPOSITIF DE CONNEXION

(30) Priorität: 06.07.2016 AT 3182016
(43) Veröffentlichungstag der Anmeldung: 17.01.2018
(73) Patentinhaber: SIHGA GmbH, 4694 Ohlsdorf (AT)
(72) Erfinder: Kaiser-Mühlecker, Benedikt, 4531 Kematen an der Krems (AT); Simmer, Marc Constantin, 4810 Gmunden (AT)

(56) Entgegenhaltungen:
- WO-A1-2014/057161
- FR-A1- 2 744 751
- US-A1- 2013 161 474

## Beschreibung

Die Erfindung betrifft einen neigungseinstellbare Verbindungsvorrichtung, mit Hilfe derer bestimmungsgemäß eine zug- druck- und biegefeste Verbindung zwischen einem Untergrund und einem daran zu befestigenden Gegenstand zu bilden ist, wobei sich die Verbindungsvorrichtung zwischen dem Untergrund und dem zu befestigenden Gegenstand befindet.

In einem besonders vorteilhaften und typischen Anwendungsfall ist der zu befestigende Gegenstand ein Zaunpfahl oder Geländersteher und die Verbindungsvorrichtung ist ein neigungseinstellbarer Stützfuß der den Zaunpfahl oder Geländersteher zug- druck- und biegefest mit dem Untergrund verbindet.

Die Schriften DE102011117629 A1, GB2460271 B, US6141928 A, US7077598 B1 und US7533506 B2 zeigen jeweils Stützfüße bei denen die Neigungsverstellung das folgende Funktionsprinzip aufweist:
Der Stützfuß weist einen Unterteil auf, welcher mit dem Untergrund starr verbunden ist, sowie einen Oberteil, welcher mit dem zu befestigenden Teil starr verbunden ist. Der Oberteil befindet sich direkt über dem Unterteil und ist mit diesem durch ein oder mehrere vertikal ausgerichtete Schrauben verbunden, welche auf Zug belastet sind und auf Ober- und Unterteil eine Kraft ausüben, durch welche diese bei Abwesenheit anderer Kräfte aufeinander zu bewegt werden würden. In horizontaler Richtung von den auf Zug belasteten Schrauben beabstandet erstrecken sich zwischen der oberen Fläche des Unterteils und der unteren Fläche des oberen Teils weitere vertikal ausgerichtete Schrauben, welche auf Druck belastet sind und Bewegung des Oberteils nach unten hin auf den Unterteil zu formschlüssig blockieren. Durch Verlängern oder Verkürzen der jeweils wirksamen Schraubenlängen, also durch Ein- oder Ausdrehen von Schrauben bzw. Muttern der jeweiligen Schraubverbindungen kann der Oberteil gegenüber dem Unterteil bereichsweise gesenkt oder angehoben werden, womit seine Neigung gegenüber dem Unterteil verstellbar ist. Bei passender Neigung kann durch Anziehen der dann noch lockeren Schraubverbindungen Spielfreiheit der Verbindung hergestellt werden.

Das an sich robust funktionierende und einfach verstehbare Funktionsprinzip hat den Nachteil, dass die Schrauben mit Hilfe derer die Neigung des Stützfußes einstellbar ist, entweder nur unter störend stark eingeschränkten Bedingungen zugänglich sind, oder neben der Grundfläche des zu befestigenden Teils angebracht sein müssen, was optisch stark stört und auch sonst hinderlich oder als Stolperfalle sogar gefährlich sein kann.

Die US 2013/0161474 A1 zeigt einen am Boden zu verankernden Schirmständer, welcher einen der Neiguneseinstellung dienenden Verbindungsbereich zwischen einem unteren Teil und einem oberen Teil aufweist. Eine Ausführung zeigt drei Verbindungsstellen zwischen unterem und oberem Teil, wobei eine Verbindungsstelle einen Zapfen aufweist, der starr mit dem oberen Teil verbunden ist und von diesem aus in eine hinterschnittene Nut an einem Keilteil ragt, welcher am unteren Teil in horizontaler Richtung geführt verschiebbar ist, wobei die Verschiebebewegung durch eine horizontal verlaufende Schraube antreibbar bzw. blockierbar ist. Mit der Verschiebung eines Keilteils in horizontaler Richtung verschiebt sich die Lage des zugehörigen Zapfens in vertikaler Richtung, womit der obere Teil um die Verbindungslinie der beiden Zapfen der beiden verbleibenden Verbindungsstellen geschwenkt wird und somit die Neigung des oberen Teils des Schirmständers gegenüber dem unteren Teil verändert wird. Vorteilhaft an dieser Art der einstellbaren Verbindung ist, dass die Einstellschrauben parallel zur Ebene des Untergrundes ausgerichtet sind, und damit auch dann gut zugänglich bleiben, wenn die Verbindungsstelle von oben her überdeckt ist. Nachteilig ist, dass relativ aufwändige und damit teure Bestandteile verwendet werden müssen und dass das Führungsspiel zwischen hinterschnittenen Nuten und Zapfen zu einem bleibenden Spiel in der Neigung zwischen oberem Teil und unterem Teil des Schirmständers führt.

Von diesem Stand der Technik ausgehend besteht die der Erfindung zu Grunde liegende Aufgabe darin, eine Verbindungsvorrichtung bereit zu stellen, mit Hilfe derer sich auf kostengünstige Art eine zug- druck- und biegefeste sowie spielfreie Verbindung zwischen einem an einer Seite der Verbindungsvorrichtung befindlichen Untergrund und einem an der gegenüberliegenden

Seite der Verbindungsvorrichtung befindlichen, zu befestigenden Gegenstand bilden lässt, wobei die Neigung des zu befestigenden Gegenstandes gegenüber dem Untergrund um mindestens eine Achse, welche parallel zu der dem zu befestigenden Gegenstand zugewandten Oberfläche des Untergrundes liegt, auch bei hergestellten Verbindungen zwischen dem zu befestigenden Gegenstand und dem Untergrund noch komfortabel einstellbar sein soll, wobei es nicht erforderlich sein soll, dass ein Teil der Verbindungsvorrichtung seitlich über die dem Untergrund zugewandte Fläche des zu befestigenden Gegenstandes vorsteht und wobei der Abstand zwischen dem zu befestigenden Gegenstand und dem Untergrund "relativ klein" sein kann.

Für das Lösen der Aufgabe wird die Merkmalskombination aus Anspruch 1 vorgeschlagen.

Indem jene Gewindeverbindung mit Hilfe derer das Einstellen angetrieben wird, parallel zur Ebene des Untergrundes ausgerichtet ist (im Fall der Befestigung eines vertikalen Zaunpfahls also horizontal ausgerichtet ist), bleibt bei montiertem zu befestigenden Teil die Zugänglichkeit zur Gewindeverstellung selbst dann gut erhalten, wenn die Verbindungsvorrichtung nicht unter der Grundfläche des zu befestigenden Gegenstandes vorsteht und sehr flach ausgebildet ist.

Die Erfindung wird an Hand mehrerer Zeichnungen zu einem vorteilhaften Ausführungsbeispiel einer erfindungsgemäßen Verbindungsvorrichtung veranschaulicht und näher erläutert:
- Fig. 1:: zeigt eine beispielhafte erfindungsgemäße Verbindungsvorrichtung in eingebautem Zustand in seitlicher Teilschnittansicht.
- Fig. 2:: zeigt die Verbindungsvorrichtung von Fig. 1 allein in Schnittansicht von oben.

Gemäß Fig. 1 ist mit Hilfe einer erfindungsgemäßen Verbindungsvorrichtung 1 ein zu befestigender Gegenstand 2 an einem Untergrund 3 befestigt, wobei sich die Verbindungsvorrichtung 1 zwischen dem zu befestigenden Gegenstand 3 und dem Untergrund 3 befindet, an beiden anliegt, und mit beiden starr verbunden ist.

Die Verbindungsvorrichtung 1 weist einen Unterteil 4 und einen Oberteil 5 auf. Beide haben die Form eines flachen kreiszylinderförmigen Topfes mit ebenem Boden. Der Unterteil 4 liegt mit der Außenseite seines Bodens 6 am Untergrund 3 oben auf und ist mit diesem mittels Schrauben 7 verbunden, welche durch Schraubendurchgangsbohrungen im Boden 6 hindurch und in den Untergrund 3 hinein verlaufen. Der Oberteil 5 liegt mit der Außenseite seines Bodens 8 an der Unterseite des zu befestigenden Gegenstandes 2 an und ist mit diesem mittels Schrauben 9 verbunden, welche durch Schraubendurchgangsbohrungen im Boden 8 hindurch und in das Material des zu befestigenden Gegenstandes 2 hinein verlaufen.

Die Zeichnungen zeigen Ober- und Unterteil in jener Lage zueinander bei welcher die tatsächliche Neigung des Oberteils 5 gegenüber dem Unterteil 6 genau die Neigung in der Mitte des möglichen Einstellbereiches ist. Unterteil 5 und Oberteil 6 liegen dabei zueinander koaxial um die Achse 10, welche als Achse der gesamten Verbindungsanordnung 1 angesehen werden kann und welche normal zur Ebene des Untergrundes 3 ausgerichtet ist.

Die Verbindungsvorrichtung 1 des skizzierten Beispiels weist nur einen einzigen ziehenden Verbindungsteil 11 auf, sowie vier drückende Verbindungsteile 12.

Der ziehende Verbindungsteil 11 - also jener Verbindungsteil, welcher dazu vorgesehen und in der Lage ist, Ober- und Unterteil aufeinander zu zu ziehen, liegt bei der gezeigten Neigungseinstellung koaxial mit Unterteil 5 und Oberteil 6. Er besteht aus zwei Schrauben 13 und einer Gewindehülse 14. Die beiden Schrauben 13 sind mit der als zugehörige Mutter wirkenden Gewindehülse 14 verschraubt, wozu sie mit ihren Gewindebolzen von gegenüberliegenden Seiten her in die Gewindehülse 14 hinein ragen. Die Schrauben 13 liegen mit ihrem Kopf jeweils an der Außenseite des Bodens 6 bzw. 8 des Unter-. bzw. Oberteils an und ragen mit ihrem Gewindebolzen durch eine zentrale Schraubendurchgangsbohrung im jeweiligen Boden 6, 8 hindurch in den Raumbereich zwischen den beiden Böden 6, 8 in welchem sich die Gewindehülse 14 befindet. Indem die Tiefe des Einschraubens der Schrauben 13 in die Gewindehülse 14 veränderbar ist, ist einstellbar, wie hoch sich die Mitte des Oberteils 5 über dem Unterteil 4 maximal befinden kann.

Die vier drückenden Verbindungsteile 12, also jene Verbindungsteile, welche dazu vorgesehen und in der Lage sind, Ober- und Unterteil voneinander weg zu drücken, sind jeweils durch ein Plättchen 12 gebildet, welches sowohl an der Unterseite des Bodens 8 des Oberteils 5 als auch an der Oberseite des Bodens 6 des Unterteils 4 anliegt.

Die Ebene jedes Plättchens 12 ist dabei schräg geneigt. Mit seinem oberen Randbereich ragt es über den Unterteil 4 nach oben vor und lehnt an der oberen Stirnfläche der Mantelfläche 15 des Unterteils 4. Der untere Rand des Plättchens 12 liegt etwas von der Mantelfläche 15 beabstandet am Boden 6 des Unterteils an. Indem die Neigung des Plättchens 12 wie nachfolgend erklärt werden wird, einstellbar ist, ist einstellbar, wie weit das Plättchen 12 vom Boden des Unterteils 4 weg ragt und wie hoch damit der Mindestabstand zwischen Unterteil 4 und Oberteil 5 im Bereich des jeweiligen Plättchens 12 ist. Indem einander bezüglich der Achse 10 gegenüberliegende Plättchen 12 verschieden stark geneigt und damit verschieden hoch eingestellt werden können, kann die Neigung des Oberteils 5 gegenüber dem Unterteil 4 verändert werden, womit die Neigung des mit dem Oberteil 4 starr verbundenen Gegenstandes 2 verändert werden kann.

Von wesentlicher Bedeutung ist, dass die Verstellung der Höhe der drückenden Verbindungsteile 12, welche im dargestellten Beispiel als schräge Plättchen 12 ausgebildet sind, durch jeweils eine Gewindeverbindung 16 erfolgten kann, bei welcher die Gewindeachse parallel zur Ebene des Untergrundes 3 ausgerichtet ist.

Im dargestellten Beispiel besteht die Gewindeverbindung 16 aus einer Schraube 17 und einer damit in Gewindeeingriff befindlichen Mutter 18, welche bevorzugt als Hammermutter ausgebildet ist (in Fig. 2 gut erkennbar). Die Schraube 17 liegt mit ihrem Schraubenkopf am unteren Randbereich der Außenseite der Mantelfläche 15 des Unterteils 4 an, erstreckt sich von dort durch eine Schraubendurchgangsbohrung in der Mantelfläche 15 bezüglich der Achse 10 der Verbindungsvorrichtung 1 radial nach innen, durchdringt mit ihrem Gewindebolzen einen Schlitz 19 am unteren Flächenbereich des Plättchens 12 und ist in dem zwischen Plättchen 12 und Achse 10 befindlichen Längsbereich mit der Mutter 18 verschraubt, welche am Boden 6 des Unterteils 4 aufliegt. Der Kopf der Schraube 17 ist an seiner vom Gewindebolzen abgewandten Seite mit einer Werkzeugeingriffsstruktur 20, beispielsweise einer Innensechskantbohrung für den Eingriff eines Schraubendrehers versehen. Diese Werkzeugeingriffsstruktur 20 ist auch dann noch gut für den Werkzeugeingriff zugänglich, wenn die Verbindungsvorrichtung 1 wie in Fig. 1 dargestellt, schon starr mit dem zu befestigenden Gegenstand 2 und dem Untergrund 3 verbunden ist.

Wenn beispielsweise der zu befestigende Gegenstand 2 ein Zaunpfahl ist, welcher gegenüber seiner momentanen Lage etwas mehr nach rechts geneigt werden soll, so wird erst der rechts der Achse 10 befindliche, drückende Verbindungsteil 12 gelockert und niedriger eingestellt, indem die zugehörige Schraube 17 etwas heraus geschraubt wird. Dann wird der der links der Achse 10 befindliche, drückende Verbindungsteil 12 höher eingestellt, indem die zugehörige Schraube 17 so gedreht wird, dass die zugehörige Mutter 18 zum Schraubenkopf hin verschoben wird, dabei am linken Plättchen 12 unten von der Achse 10 weg andrückt und das Plättchen in steilere Ausrichtung verschiebt. Beim zweiten Schraubvorgang schwenkt der Gegenstand 2 zwangsweise nach rechts. Sobald die Zielneigung geringfügig überschritten ist, wird die rechte Schraube 17 wieder so weit angezogen, dass die Neigung des Gegenstandes 2 genau passt und obendrein spielfrei fixiert ist.

Es sind viele Abwandlungen von der dargestellten Bauweise möglich. Derartige Abwandlungen können kinematischen Umkehrungen zum gezeigten Prinzip sein, also das Vertauschen von Schrauben und Muttern, drückenden und ziehenden Teilen, Richtungen von Neigungen. Im Rahmen des fachmännischen Handelns sind auch andere Übersetzungsmechanismen denkbar und realisierbar, welche das Übersetzen einer Drehbewegung eines mit einem Gewinde versehenen Teils um eine zur Ebene des Untergrundes 3 parallel liegende Achse in eine Bewegung mit zur besagten Ebene normal liegender Richtungskomponente betreffen.

Beispielsweise könnte das Bolzengewinde einer Schraube mit der verzahnten Außenmantelfläche einer zur Schraube normal ausgerichteten Gewindehülse in Eingriff sein, welche ihrerseits an einem zweiten, still gehalten Gewindebolzen aufgeschraubt ist. Dabei würde das Drehen der ersten Schraube langsameres Verdrehen der Gewindehülse um deren Achse und damit auch lineares Verschieben der Gewindehülse entlang dieser Gewindeachse bewirken.

Die dargestellte Bauweise ist also nur eine von vielen möglichen. Sie ist jedenfalls mit einfachen und kostengünstigen Mitteln realisierbar (sie braucht keine Lager), und robust funktionierend.

Aus Gründen der sprachlichen Verständlichkeit und auch weil es gut zu sehr vorteilhaften Anwendungsfällen passt, wurden die durch die erfindungsgemäße Verbindungsvorrichtung zu verbindenden beiden Teile als "Untergrund" bzw. "zu befestigender Teil" bezeichnet. Es sei klargestellt, dass damit nicht die Einschränkungen verbunden sind, dass der als Untergrund bezeichnete Teil tatsächlich unterhalb des zu befestigenden Teils sein muss oder dass der Untergrund wie eine Immobilie in geografischem Sinn ortsfest sein muss.

## Patentansprüche

1. Neigungseinstellbare Verbindungsvorrichtung (1) für das Bilden einer zug- druck- und biegefesten Verbindung zwischen einem Untergrund (3) und einem daran zu befestigenden Gegenstand (2), wobei
- die Verbindungsvorrichtung (1) einen ein Oberteil (5) und einen Unterteil (4) aufweist,
- wobei der Oberteil (5) dazu beschaffen ist, mit einer Seite an dem zu befestigenden Gegenstand (2) anzuliegen und mit diesem starr verbunden zu werden, wobei die gegenüberliegende Seite der Verbindungsvorrichtung dem Unterteil (4) zugewandt ausgerichtet ist,
- wobei der Unterteil (4) dazu beschaffen ist, mit der vom Oberteil (5) abgewandten Seite am Untergrund (3) angelegt und mit diesem starr verbunden zu werden,
- wobei sich zwischen Ober und Unterteil mehrere Verbindungsteile (11, 12) befinden, welche sowohl an Oberteil (5) als auch an Unterteil (4) anliegen und in einer Ebene, welche parallel zu jener Fläche der Verbindungsvorrichtung (1) ist, die für das Anliegen am Untergrund (2) vorgesehen ist, in Abständen zueinander nebeneinander angeordnet sind,
- wobei ein oder mehrere der Verbindungsteile ziehende Verbindungsteile (11) sind, welche dazu eingerichtet sind auf den Oberteil (5) eine zum Unterteil (4) hin ausgerichtet Kraft ausüben zu können und auf den Unterteil (4) eine zum Oberteil (5) hin ausgerichtete Kraft ausüben zu können,
- wobei ein oder mehrere der Verbindungsteile drückende Verbindungsteile (12) sind, welche dazu eingerichtet sind auf den Oberteil (5) eine vom Unterteil (4) weg gerichtete Kraft ausüben zu können und auf den Unterteil (4) eine vom Oberteil (5) weg gerichtete Kraft ausüben zu können,
- wobei der normal zu jener Fläche der Verbindungsvorrichtung (1), die für das Anliegen am Untergrund (2) vorgesehen ist, liegende Abstand der Angriffspunkte ein oder mehrerer der Verbindungsteile (11, 12) am Unterteil (4) und am Oberteil (5) durch Verstellen jeweils einer Gewindeverbindung (16), die Teil der Verbindungsvorrichtung (1) ist, einstellbar ist, wobei die Gewindeverbindung (16) jeweils eine Schraube (13, 17) und einem mit deren Gewinde in Eingriff befindlichen Teil (14, 18) umfasst,
- wobei mehrere der Verbindungsteile (12) am Unterteil (4) und/oder am Oberteil (5) geführt bewegbar sind und mit jeweils einem Teil (18) einer Gewindeverbindung (16), welche eine zu jener Fläche der Verbindungsvorrichtung (1), die für das Anliegen am Untergrund (3) vorgesehen ist, parallel liegende Gewindeachse aufweist, in Kontakt sind,
- wobei der mit dem Verbindungsteil (12) in Kontakt befindliche Teil (18) der Gewindeverbindung (16) zufolge Verstellens der Gewindeverbindung (16) verschiebbar ist, und damit auch der Verbindungsteil (12) verschiebbar ist,
- wobei die Verschiebebewegung des Verbindungsteils (12) eine zu jener Fläche, die für das Anliegen am Untergrund (3) vorgesehen ist, normal ausgerichtete Richtungskomponente hat,
**dadurch gekennzeichnet, dass**
- der durch Verstellen der Gewindeverbindung (16) verschiebbare Verbindungsteil (12) ein bezüglich jener Fläche, die für das Anliegen am Untergrund (3) vorgesehen ist, schräg ausgerichtetes Plättchen (12) ist.

2. Verbindungsvorrichtung (1) nach Anspruch 1, **dadurch gekennzeichnet, dass** das Plättchen (12) ein drückender Verbindungsteil (12) ist.

3. Verbindungsvorrichtung (1) nach Anspruch 1 oder 2, **dadurch gekennzeichnet, dass** sie eine zu jener Fläche, die für das Anliegen am Untergrund (3) vorgesehen ist, normal ausgerichtete Achse (10) aufweist und dass die Achsen der Gewindeverbindungen (16) dazu radial ausgerichtet sind.

4. Nutzung der Verbindungsvorrichtung nach einem der Ansprüche 1 bis 3 für die Befestigung eines Zaunpfahls oder Geländerstehers an einem Untergrund.

## Claims

1. Tilt-adjustable connecting device (1) for forming a tension-proof and bend-resistant connection between a substrate (3) and an object (2) to be fastened thereto, wherein
- the connecting device (1) has an upper part (5) and a lower part (4),
- wherein the upper part (5) is made to abut with and be rigidly connected with one side of the object (2) to be fastened, wherein the opposite side of the connecting device is oriented towards the lower part (4),
- wherein the lower part (4) is made to abut with the side facing away from the upper part (5) on the substrate (3) and to be rigidly connected thereto,
- wherein between the upper and lower part are a plurality of connecting components (11, 12), which abut both the upper part (5) and lower part (4) and on a plane, which is parallel to that surface of the connecting device (1), which is intended for abutment against the substrate (3), are arranged at intervals adjacent to each other,
- wherein one or more of the connecting components are pulling connecting components (11), which are arranged to be able to exert force on the upper part (5) oriented towards the lower part (4) and to be able to exert force on the lower part (4) oriented towards the upper part (5),
- wherein one or more of the connecting components are pushing connecting components (12), which are arranged to be able to exert force on the upper part (5) oriented away from the lower part (4) and to be able to exert force on the lower part (4) oriented away from the upper part (5),
- wherein perpendicular to that surface of the connecting device (1), which is provided for abutment against the substrate (3), horizontal spacing of the points of application of one or a plurality of connecting components (11, 12) on the lower part (4) and on the upper part (5), can be adjusted by the adjustment of one respective threaded connection (16), which is part of the connecting device (1), wherein the threaded connection (16) comprises a respective screw (13, 17) and a part (14, 18) in threaded engagement thereto,
- wherein a plurality of the connecting components (12) are movably guided on the lower part (4) and/or on the upper part (5) and are in contact with one respective part (18) of a threaded connection (16), which has a threaded axis parallel to that surface of the connecting device (1) which is intended for the abutment against the substrate (3),
- wherein the part (18) of the threaded connection (16) which is in contact with the connecting component (12) is slideable through adjustment of the threaded connection (16), and thus the connecting component (12) is also slideable,
- wherein the sliding movement of the connecting component (12) has a directional component perpendicularly aligned with the surface intended for abutment against the substrate (3),
**characterised in that**
- the connecting component (12), which can be slid by adjusting the threaded connection (16), which, with regard to the surface intended for abutment against the substrate (3), is an obliquely aligned plate (12).

2. Connecting device (1) pursuant to claim 1, **characterised in that** the plate (12) is a pressing connecting component (12).

3. Connecting device (1) pursuant to claim 1 or 2, **characterised by** the fact that it has an axis (10) perpendicularly aligned with the surface intended for abutment against the substrate (3), and that the axes of the threaded connections (16) are radially aligned thereto.

4. Use of the connecting device pursuant to one of claims 1 to 3 for the attachment of a fence post or handrail on a substrate.

## Revendications

1. Dispositif de liaison (1) réglable en inclinaison pour former une liaison résistante à la traction, à la pression et à la flexion entre un support (3) et un objet à y fixer (2), dans lequel
- le dispositif de liaison (1) comprend une partie supérieure (5) et une partie inférieure (4),
- dans lequel la partie supérieure (5) est conçue pour venir s'appuyer avec un côté contre l'objet à fixer (2) et être raccordée fixement à ce dernier, le côté opposé du dispositif de liaison étant orienté vers la partie inférieure (4),
- dans lequel la partie inférieure (4) est conçue pour venir s'appuyer avec le côté orienté à l'opposé de la partie supérieure (5) contre le support (3) et être raccordée fixement à ce dernier,
- dans lequel il y a entre la partie supérieure et la partie inférieure plusieurs éléments de liaison (11, 12) qui s'appliquent à la fois contre la partie supérieure (5) et contre la partie inférieure (4), lesquels sont agencés les uns à côté des autres à distance les uns des autres dans un plan parallèle à une surface du dispositif de liaison (1) qui est prévu pour venir s'appuyer contre un support (3),
- dans lequel un ou plusieurs des éléments de liaison sont des éléments de liaison de traction (11) qui sont prévus pour pouvoir exercer une force sur la partie supérieure (5) en direction de la partie inférieure (4) et pour pouvoir exercer une force sur la partie inférieure (4) en direction de la partie supérieure (5),
- dans lequel un ou plusieurs des éléments de liaison sont des éléments de liaison de poussée (12) qui sont prévus pour pouvoir exercer une force sur la partie supérieure (5) en direction opposée à la partie inférieure (4) et pour pouvoir exercer une force sur la partie inférieure (4) en direction opposée à la partie supérieure (5),
- dans lequel la distance normale par rapport à une surface du dispositif de liaison (1), qui est prévu pour venir s'appuyer contre un support (3), des points d'application d'un ou plusieurs des éléments de liaison (11, 12), au niveau de la partie inférieure (4) et au niveau de la partie supérieure (5), peut être réglée en réglant une liaison filetée (16) qui fait partie du dispositif de liaison (1), la liaison filetée (16) comprenant une vis (13, 17) et une partie respectivement (14, 18) se trouvant en prise avec le filetage de cette dernière,
- dans lequel plusieurs des éléments de liaison (12) peuvent être déplacés de façon guidée au niveau de la partie inférieure (4) et/ou de la partie supérieure (5) et peuvent être en contact avec une partie (18) d'une liaison filetée (16), laquelle présente un axe de filetage parallèle à une surface du dispositif de liaison (1), prévu pour venir s'appuyer contre un support (3),
- dans lequel la partie (18) de la liaison filetée (16) qui se trouve en contact avec l'élément de liaison (12) à la suite d'un réglage de la liaison filetée (16) peut être déplacée, et dans lequel l'élément de liaison (12) peut également être déplacé,
- dans lequel le mouvement de coulissement de l'élément de liaison (12) a une composante de direction orientée normalement par rapport à une surface qui est prévue pour venir s'appuyer contre un support (3),
**caractérisé en ce que**
- l'élément de liaison (12) pouvant être déplacé par réglage de la liaison filetée (16) est une petite plaque (12) orientée de façon oblique par rapport à une surface qui est prévue pour venir s'appuyer contre un support (3).

2. Dispositif de liaison (1) selon la revendication 1, **caractérisé en ce que** la petite plaque (12) est un élément de liaison de poussée (12).

3. Dispositif de liaison (1) selon la revendication 1 ou 2, **caractérisé en ce qu'**il présente un axe (10) orienté normalement par rapport à une surface prévue pour venir s'appuyer contre un support (3), et **en ce que** les axes des liaisons filetées (16) sont orientés radialement par rapport à ce dernier.

4. Utilisation d'un dispositif de liaison selon l'une des revendications 1 à 3 pour fixer un piquet de clôture ou un montant sur un support.
